# FASCICULE DE BREVET EUROPEEN

(11) **EP 1 702 715 B1**
(45) Date de publication et mention de la délivrance du brevet: **21.11.2012**
(21) Numéro de dépôt: 06300220.8
(22) Date de dépôt: 10.03.2006
(51) Int. Cl.: B24B 7/18

(54) **Prolongateur pour ponceuse girafe**
Stabpoliermaschine mit Verlängerung
Pole sander with extension

(30) Priorité: 14.03.2005 FR 0502615; 28.11.2005 FR 0553612
(43) Date de publication de la demande: 20.09.2006
(73) Titulaire: M.B.H. Developpement, 42120 St. Vincent de Boisset (FR)
(72) Inventeur: Bottazzi, Marc, 42120 Saint Vincent de Boisset (FR)
(74) Mandataire: Dupuis, François

(56) Documents cités:
- EP-A- 0 897 079
- DE-A1- 3 138 516
- DE-A1- 19 501 663
- DE-U1- 29 919 442
- US-A- 4 409 866
- US-A- 4 870 730

## Description

L'invention se rattache au secteur technique des appareils et machines pour poncer les murs et plafonds de constructions à des hauteurs de l'ordre de 3 mètres.

La ponceuse girafe telle que connue e.g. du document US-A1-5 239 783 est un instrument à main qui permet, sans échafaudage ou échelle, de pouvoir poncer des surfaces avant de tapisser ou de crépir. Elle comprend ainsi un corps (1) de grande longueur, creux intérieurement, pour le passage des câbles électriques et conduit autorisant l'aspiration et l'évacuation des poussières et autres détritus inhérents au ponçage. En extrémité libre (1a), le corps est agencé avec une tête (2) articulée aménagée avec les moyens de ponçage pour s'adapter à la trajectoire de travail et permettre un contact de la partie de ponçage contre le mur et le plafond. Le bloc moteur (3) se trouve, lui, établi le long du corps dans une position intermédiaire à un endroit tel qu'il permette un équilibre de charge à soulever. La partie arrière (1b) du corps est raccordée par un flexible (4) à un bloc aspirant de tout type approprié.

Le problème posé néanmoins réside dans le fait que les ponceuses girafes actuelles ne sont pas adaptées pour travailler des hauteurs de plafond supérieures à 3 mètres et que, par ailleurs, leur manipulation peut être astreignante pour des utilisateurs non avertis.

Le but recherché selon l'invention était donc de répondre à ces deux objectifs, d'une part d'augmenter la longueur utile de la ponceuse girafe et de s'adapter en fonction des besoins et, d'autre part améliorer le confort de prise de celle-ci par l'opérateur.

Selon l'invention, la ponceuse girafe est caractérisée telle que définie par la revendication 1.

Ces caractéristiques et d'autres encore ressortiront bien de la suite de la description.

Pour fixer l'objet de l'invention illustrée d'une manière non limitative aux figures des dessins où :
- la figure 1 est une vue d'une ponceuse girafe équipée du prolongateur selon l'invention, dans une première variante.
- la figure 2 est une vue partielle à grande échelle illustrant la fixation du prolongateur, selon la première variante.
- la figure 3 est une vue partielle illustrant le positionnement du prolongateur en situation inversée par rapport à la figure 2.
- la figure 4 est une vue à grande échelle illustrant les brides de fixation du prolongateur.
- la figure 5 est une vue d'une ponceuse girafe équipée du prolongateur selon l'invention dans une seconde variante.
- la figure 6 est une vue du support du prolongateur dans la seconde variante.
- la figure 7 est une vue en coupe illustrant la fixation du prolongateur.
- la figure 8 est une vue partielle en perspective en variante de la fixation du prolongateur, en position de mise en place du corps de la ponceuse girafe.
- la figure 9 est une vue, selon la figure 8, de la fixation du prolongateur avant verrouillage.
- la figure 10 est une vue, selon la figure 9, de la fixation du prolongateur après verrouillage.
- la figure 11 est une vue de côté, selon la figure 8.
- la figure 12 est une vue de côté, selon la figure 9.
- la figure 13 est une vue de côté, selon la figure 10, pendant l'opération de verrouillage.
- la figure 14 est une vue de côté après verrouillage et relâchement du moyen de manoeuvre.
- la figure 15 est une vue partielle et en coupe exposant, de manière non limitative, le fonctionnement du moyen de verrouillage.

Afin de rendre plus concret l'objet de l'invention, on le décrit maintenant d'une manière non limitative aux figures, mais tel que défini par les revendications annexées.

L'invention vise donc un prolongateur (6) établi selon un profil tubulaire de grande longueur, de section cylindrique de préférence pour une meilleure prise, et pouvant être recouvert d'un fourreau ou matériau en élastomère ou similaire pour améliorer la préhension.

Selon la première variante illustrée figures 1 à 4, le prolongateur comprend, près de l'une de ses extrémités (6a), deux brides (7) espacées l'une de l'autre pour s'adapter par rapport à l'emplacement du bloc moteur, soit sur la partie arrière (1b) de la girafe, entre le bloc moteur et la zone d'extrémité liée et raccordée au flexible, soit sur la partie tubulaire avant (1c) du corps. Les deux brides (7) sont solidarisées par tous moyens de liaison au prolongateur de manière fixe. Ces deux brides viennent ainsi entourer, à l'endroit choisi, le corps de la ponceuse girafe. Ces brides sont agencées chacune avec un moyen de fermeture à crochets (8) du type connu pour la fixation des chaussures de ski pour assurer, d'une part, une parfaite tenue et, d'autre part, un serrage du corps de ponceuse, et éviter toute rotation. Des moyens élastiques du type ressort (9) peuvent être ajoutés sur les brides pour donner une élasticité à la fixation. Ces brides peuvent être réalisées en tout matériaux plastiques ou autres.

Les deux brides (7) ainsi agencées permettent de maintenir le prolongateur dans une position parallèle au corps de la ponceuse girafe avec un léger décalage de quelques centimètres. Ainsi, selon la position du prolongateur, on peut augmenter la longueur de prise de la ponceuse girafe, ainsi qu'il apparaît figure 1. Le prolongateur peut être ainsi orienté, réversible en position de débordement du corps, et en superposition de celui-ci, c'est-à-dire sans augmenter la longueur de prise, mais par contre permettre une zone de préhension différenciée par l'opérateur, autre que celle du corps de ponceuse. On améliore ainsi largement le confort de prise et de manipulation de la ponceuse girafe.

La fixation de ce prolongateur est aisée, rapide à adapter. Pour le rangement de la ponceuse girafe, le prolongateur peut rester fixer au corps de celle-ci dans une position de non extension et débordement du corps. L'utilisation de brides et des moyens de fixation à crochets, associés le cas échéant au moyen élastique de rappel, sans exclure d'autres modes, reste préférée par la tenue et qualité du serrage obtenue. Par ailleurs, il n'y a aucun risque à un déverrouillage inopiné, car un effort est nécessaire à appliquer pour déverrouiller les brides.

Selon la seconde variante, le prolongateur (6) coulisse dans un support (7) monobloc qui est agencé avec une partie supérieure (7a) tubulaire autorisant le passage et coulissement du prolongateur (6) et un corps inférieur (7b) avec une zone de liaison (7c), deux brides (7b1) (7b2) profilées qui viennent entourer et serrer la partie arrière (1b) du corps de la ponceuse girafe. Des moyens de fixation (8-9) du type vis assurent les blocages en position. Ainsi, dans cette mise en oeuvre, la partie prolongateur (6) peut être disposée selon la flèche (F) de la figure 5 à tous endroits désirés pour augmenter en fonction des besoins la portée de la ponceuse girafe. L'espace déterminé entre la partie (7a-7b) est choisi pour faciliter la préhension de l'ensemble.

En se référant aux figures 8 à 15, on a illustré une variante du verrouillage des deux brides (7b1 - 7b2), du corps inférieur, qui sont articulés à leur base selon l'axe (10). La bride (7b2) présente une patte (7b2a) centrale qui vient en regard, après relèvement et entourage de la partie arrière (1b) du corps de la ponceuse girafe, d'un moyen de fixation rapide (11). Ce moyen (11) est un verrou profilé en S avec une aile inférieure (11a) monté sur l'axe (12a) d'un bouton de manoeuvre (12), et une aile supérieure (11b) supérieure destinée à venir en appui et retenue contre la patte (7b2a) précitée. En pratique, l'axe (11) est guidé dans un corps (13) fixé monté sur le bride (7a) et inclut, de manière connue, des moyens sous forme de came (14a - 14b) agissant à l'encontre d'un ressort (15) de tension. La came (14a) est montée sur l'axe du bouton et tourne avec lui d'un quart de tour et l'autre came (14b) est déplaçable axialement et vient en poussée sur le ressort, lequel prend appui dans le fond du corps (13). Un écrou de blocage (16) assure, avec une rondelle (11), la liaison ferme.

Le fonctionnement est simple en se référant aux figures.

En situation de non sollicitation, c'est-à-dire de non positionnement du prolongateur (6) dans le support (7) monobloc, le verrou (11) n'est pas sollicité et, sous l'effet de détente du ressort, le verrou se trouve rapproché par son aile (11b) proche de la partie bride (7a) en regard. Il n'y a pas de passage de la patte (7b2a). Lors de la mise en position du support (7) du prolongateur (6), la fermeture, par relèvement de la bride (7b) exige ensuite son maintien. L'opérateur doit donc agir en poussée axiale selon la flèche (F1) sur le bouton de manoeuvre en provoquant le déplacement axial de l'axe et du verrou (11) associé libérant et agrandissant l'espace de positionnement entre l'aile supérieure (11b) du verrou et la partie en regard, en permettant l'appui du verrou sur la patte (7b2a) à l'encontre du ressort de tension permettant une liaison ferme. Le déverrouillage s'effectue selon une manoeuvre inverse et la libération du contact du verrou sur la patte précitée permet, par détente du ressort, la remise en place de l'ensemble.

## Revendications

1. Ponceuse girafe comprenant un support (7) monobloc agencé avec une partie supérieure (7a) tubulaire autorisant la réception et le coulissement réglable en position d'un prolongateur (6) tubulaire de grande longueur constituant un moyen de prise par l'opérateur et, en prolongement d'une zone de liaison (7c), un corps inférieur (7b) comprenant deux brides (7b1-7b2) profilées en regard et liées entre elles pour la réception du corps de la ponceuse à bras, avec un moyen de verrouillage en position fermée, ***caractérisée en ce que*** les brides (7b1-7b2) sont articulées à leur base selon un axe (10), et une des brides (7b2) présente une patte (7b2a) centrale qui vient en regard, après relèvement et entourage du corps de la ponceuse à bras, d'un moyen de fixation rapide (11) se présentant sous la forme d'un verrou profilé en S avec une aile inférieure (11a) monté sur l'axe (12a) d'un bouton de manoeuvre (12), et une aile supérieure (11b) destinée à venir en appui et retenue contre la patte (7b2a) précitée.

2. Ponceuse selon la revendication 1, **caractérisée en ce que** l'axe (12a) est guidé dans un corps (13) fixé monté sur la zone de liaison (7c) et inclut des moyens sous forme de cames (14a - 14b) agissant à l'encontre d'un ressort (15) de tension,
et **en ce que** la came (14a) est montée sur l'axe du bouton et tourne avec lui d'un quart de tour et l'autre came (14b) est déplaçable axialement et vient en poussée sur le ressort, lequel prend appui dans le fond du corps (13),
et **en ce qu'**un écrou de blocage (16) assure, avec une rondelle (17), la liaison ferme.

## Claims

1. Giraffe sander comprising a support (7) made in a single piece and provided with a tubular upper part (7a) serving to accommodate and adjustably slide into position a tubular long length extension element (6) forming a handling means for the operator, and, as an extension to a connection zone (7c), a lower body (7b) comprising two shaped flanges (7b1-7b2) facing each other and connected to each other for the accommodation of the body of the long arm sander, with a means for locking in the closed position, **characterised in that** the flanges (7b1-7b2) are articulated at their base along an axis (10) and one of the flanges (7b2) has a central lug (7b2a) which comes, after lifting and surrounding the body of the long arm sander, opposite a rapid attachment means (11) which is in the form of an S-shaped bolt with a lower wing (11a) mounted on the shaft (12a) of an operating button (12), and an upper wing (11b) intended to press against and hold in position the aforementioned lug (7b2a).

2. Sander as claimed in claim 1, **characterised in that** the shaft (12a) is guided in a fixed body (13) mounted on the connection zone (7c) and includes means in the form of cams (14a-14b) acting counter to a tension spring (15),
and **in that** the cam (14a) is mounted on the shaft of the button and rotates with it by a quarter turn and the other cam (14b) is movable axially and comes to thrust on the spring, which presses into the bottom of the body (13),
and **in that** a locking nut (16) provides, with a washer (17), a tight bond.

## Patentansprüche

1. Langhalsschleifer mit einer einstückigen Halterung (7) mit einem oberen rohrförmigen Teil (7a) für die Aufnahme und positionsverstellbare Verschiebung eines langen rohrförmigen Verlängerungsstücks (6) als Greifeinrichtung für den Bediener und - in Verlängerung einer Verbindungszone (7c) - einem unteren Körper (7b) mit zwei sich gegenüberliegenden und miteinander verbundenen profilierten Flanschen (7b1 - 7b2) für die Aufnahme des Körpers des Langhalsschleifers, mit einer Einrichtung für die Verriegelung in geschlossener Position, **dadurch gekennzeichnet, dass** die Flansche (7b1 - 7b2) an ihrer Basis an einer Achse (10) angelenkt sind und einer der Flansche (7b2) in der Mitte eine Lasche (7b2a) aufweist, die - wenn sie hochgerührt ist und den Körper des Langhalsschleifers umgibt - einer Schnellbefestigungseinrichtung (11) in Form eines Riegels mit S-Profil zugewandt ist, mit einem unteren Flügel (11a), der auf der Achse (12a) eines Bedienungsknopfs (12) sitzt, und einem oberen Flügel (11b), der dazu bestimmt ist, auf die vorgenannte Lasche (7b2a) in Andruck zukommen und sie festzuhalten.

2. Schleifer nach Anspruch 1, **dadurch gekennzeichnet, dass** die Achse (12a) in einem Körper (13) geführt wird, der am Verbindungsbereich (7c) fest angebracht ist und Einrichtungen in Form von Nocken (14a-14b) umfasst, die auf eine Spannungsfeder (15) einwirken,
und dass der Nocken (14a) auf der Achse des Knopfes angebracht ist und mit ihr eine Vierteldrehung vollzieht, und der andere Nocken (14b) axial verschiebbar ist und Druck auf die Feder ausübt, die im Grund des Körpers (13) aufliegt,
und dass eine Anschlagmutter (16) zusammen mit einer Unterlegscheibe (17) die feste Verbindung gewährleistet.
